# EUROPÄISCHE PATENTSCHRIFT

(11) **EP 0 346 285 B1**
(45) Veröffentlichungstag und Bekanntmachung des Hinweises auf die Patenterteilung: **29.04.1992**
(21) Anmeldenummer: 89810419.5
(22) Anmeldetag: 05.06.1989
(51) Int. Cl.: F04B 39/10

(54) **Ventilanordnung**
Valve arrangement
Dispositif de clapet

(30) Priorität: 09.06.1988 CH 2209/88
(43) Veröffentlichungstag der Anmeldung: 13.12.1989
(73) Patentinhaber: GEBRÜDER SULZER AKTIENGESELLSCHAFT, CH-8401 Winterthur (CH)
(72) Erfinder: Baumann, Heinz, CH-8400 Winterthur (CH)

(56) Entgegenhaltungen:
- DE-A- 2 454 956
- FR-A- 2 339 116
- GB-A- 427 276
- GB-A- 2 109 094
- US-A- 4 368 755

## Beschreibung

Die Erfindung betrifft eine Ventilanordnung, insbesondere für Kolbenkompressoren, Pumpen oder dergleichen, mit einem Bauteil, der eine von einem Fluid durchströmbare Durchtrittsöffnung enthält, und einem scheibenartigen Ventilkörper, welcher die Durchtrittsöffnung überdeckt und mit einem diese umgebenden Ventilsitz zusammenwirktund welcher zusammen mit einem gegen ihn verspannbaren Federelement frei beweglich in einer gegen die Durchtrittsöffnung hin offenen, vom Fluid durchströmbaren Ausnehmung eines den Ventilsitz zumindest teilweise umgebenden Führungsteils angeordnet ist, wobei diese Ausnehmung in einem ein Abheben des Ventilkörpers zulassenden Abstand vom Ventilsitz mit nach innen vorstehenden Absätzen ausgeführt ist, an denen die dem Ventilkörper abgewandte Partie des Federelementes unter Vorspannung anliegt.

Bei einer aus der FR-A-2 339 116 bekannten Ventilanordnung der genannten Art ist der durch eine flache Platte gebildete Ventilkörper durch eine Schraubenfeder gegen den Ventilsitz verspannt. Diese Ventilkonstruktion erfordert einen relativ grossen, hohen Einbauraum zur Aufnahme der Schraubenfeder.

Es sind auch andere, z.B. bei Kolbenkompressoren verwendete Ventilanordnungen bekannt, welche je eine ringförmige oder mit konzentrischen Schlitzen versehene Ventilplatte aufweisen, die zusammen mit einer Federplatte durch eine zentrale Schraube oder z.B. durch drei entsprechende, über das Ventil verteilte Befestigungselemente zwischen einem auf die Durchtrittsöffnung aufsetzbaren Ventilsitzteil und einer gegen diesen verspannbaren Halteplatte eingespannt sind, wobei der Ventilsitzteil und die Halteplatte mit vom Fluid durchströmbaren Durchbrüchen versehen sind. Auch diese bekannten, mehrteiligen Ventilkonstruktionen erfordern jeweils einen relativ grossen Einbauraum und zusätzlich einen relativ grossen Arbeitsaufwand beim Zusammenbau und beim Einbau des Ventils.

Der Erfindung liegt die Aufgabe zugrunde, eine in dieser Hinsicht verbesserte Ventilanordnung der eingangs genannten Art in einer vereinfachten, kompakten und kostengünstigen Bauweise, insbesondere mit geringer Bauhöhe zu schaffen, welche eine Ausführung mit geringem Schadraum und entsprechend geringen Abmessungen des erforderlichen Einbauraumes ermöglicht.

Diese Aufgabe wird erfindungsgemäss dadurch gelöst, dass der Ventilkörper auf der dem Ventilsitz abgewandten Seite mit einer zentralen örtlichen Erhebung ausgeführt ist, und dass das Federelement durch eine lose gegen diese Erhebung verspannbare, runde Federplatte gebildet ist, wobei die Erhebung eine Auflagefläche für eine zentrale Stützfläche der Federplatte aufweist.

Die erfindungsgemässe Ausbildung des Ventilkörpers und des Federelementes ermöglicht eine besonders flache, kompakte Ausführung des Ventils, dessen Einbauhöhe im wesentlichen nur durch die Dicken des Ventilkörpers und der Federplatte sowie durch den Hub des Ventilkörpers bestimmt ist. Zugleich wird ein einfacher Ein- und Ausbau insbesondere des Federelementes gewährleistet, da die in ungespanntem Zustand flache Federplatte entsprechend leichter zu handhaben ist als etwa eine Schraubenfeder.

Ausgestaltungen der Erfindung sind in den abhängigen Patentansprüchen angegeben.

Weitere Merkmale ergeben sich aus der folgenden Beschreibung eines in der Zeichnung schematisch dargestellten Ausführungsbeispiels der Erfindung. Es zeigen:
Fig. 1 einen mit Ventilanordnungen nach der Erfindung versehenen Hubkolbenkompressor in einem durch zwei Horizontalebenen geführten Schnitt;
Fig. 2 eine der Ventilanordnungen nach der Erfindung in einem Ausschnitt aus der Fig. 1 in einer grösseren Darstellung;
Fig. 3 die Ventilanordnung nach Fig. 2 in einer Draufsicht;
Fig. 4 eine Einzelheit der Ventilanordnung in einer Draufsicht.

Der Kompressor nach Fig. 1 weist vier Zylinder 1, 2, 3 und 4 auf, in denen Kolben 5, 6, 7 und 8 geführt sind. Die Zylinder 1 und 2 weisen eine in der Zeichnungsebene liegende gemeinsame Achse 10 auf, während die Zylinder 2 und 4 auf einer gegenüber der Zeichnungsebene zurückversetzten gemeinsamen Achse 11 angeordnet sind. Die Kolben 5 und 7 sind über ein ihre Kolbenstangen 12 bzw. 13 verbindendes Joch 14 mit einem Gleitstück 15 gekoppelt, welches auf einem Kurbelzapfen 16 einer Kurbelwelle 17 gelagert ist. Die Kurbelwelle 17 ist mit einem nicht dargestellten Motor, z.B. einem Elektromotor, verbunden. Das Gleitstück 15 ist zwischen zwei im Joch 14 ausgebildeten Führungsbahnen 18 quer zur Achse 10 verschiebbar geführt. Die Kolben 6 und 7 sind über ein ihre Kolbenstangen 20 bzw. 21 verbindendes Joch 22 mit einem auf dem Kurbelzapfen 16 gelagerten, nicht dargestellten zweiten Gleitstück gekoppelt, welches in dem gegenüber dem Joch 14 um 90° versetzten Joch 22 quer zur Achse 11 verschiebbar geführt ist.

Die in Zylindereinsätzen 23, 24, 25 und 26 geführten Kolben 5, 6, 7 und 8 begrenzen in den durch lösbar befestigte Zylinderdeckel 27, 28, 29 und 30 abgeschlossenen Zylindern 1, 2, 3 und 4 je einen Kompressionsraum 31, 32, 33 bzw. 34. Der Kompressionsraum 31 des die erste Verdichtungsstufe bildenden Zylinders 1 ist durch eine in den Zylinderkopf 27 eingesetzte Stirnplatte 35 begrenzt, die mit mehreren, z.B. vier, in Umfangsrichtung gegeneinander versetzt angeordneten Durchtrittsöffnungen 36 versehen sind. Die Durchtrittsöffnungen 36, von denen in der Fig. 1 nur eine sichtbar ist, sind je mit einem Druckventil 37 versehen. Die Druckventile 37 sind auf der dem Kolben 5 abgewandten Seite der Stirnplatte 35 je in einer Ausnehmung 38 eines Führungsteils, gemäss Fig. 1 einer Halteplatte 40, angeordnet, die auf der Stirnplatte 35 lösbar befestigt ist. Im Kolben 5 sind ebenfalls mehrere Durchtrittsöffnungen 42 ausgebildet, welche je mit einem Saugventil 41 versehen sind. Entsprechend wird jeweils - während des Saughubes des Kolbens 5 und bei geöffneten Saugventilen 41 - eine Verbindung zwischen dem Kompressionsraum 31 und einem von diesem durch den Kolben 5 getrennten Zylinderraum 43 hergestellt, der an eine nicht dargestellte Zuführleitung für das zu komprimierende Medium, z.B. Erdgas, angeschlossen ist. Die Saugventile 41 sind auf der dem Kompressionsraum 31 zugewandten Seite des Kolbens 5 je in einer Ausnehmung 44 eines am Kolben 5 lösbar befestigten weiteren Führungsteils, darstellungsgemäss einer Halteplatte 45, angeordnet.

In den Zylindern 2 und 3 sind die Kompressionsräume 32 und 33 je durch eine auf den Zylindereinsatz 24 bzw. 25 aufgesetzte Stirnplatte 46 bzw. 47 begrenzt. Die Stirnplatten 46 und 47 enthalten je eine mit dem Druckventil 37 versehene zentrale Durchtrittsöffnung 36 eine Anzahl, z.B. vier, mit Saugventilen 41 versehene, in Umfangsrichtung gegeneinander versetzte Durchtrittsöffnungen 42, von denen in der Fig. 1 ebenfalls jeweils nur eine sichtbar ist. Die das Druckventil 37 aufnehmende Ausnehmung 38 ist jeweils im Zylinderdeckel 28 bzw. 29 ausgebildet. Die die Saugventile 41 aufnehmenden Ausnehmungen 44 sind jeweils in der der Innenseite der Stirnplatte 46 bzw. 47 zugekehrten Stirnpartie des Zylindereinsatzes 24 bzw. 25 ausgebildet, die als Führungsteil für die Saugventile 41 dient. Die Ausnehmungen 38 sind je durch eine seitliche Oeffnung mit Kompressionsraum 32 bzw. 33 verbunden.

Im Zylinder 4 sind sowohl eine mit dem Druckventil 37 versehene Durchtrittsöffnung 36 als auch eine mit dem Saugventil 41 versehene Durchtrittsöffnung 42 im Zylinderdeckel 30 ausgebildet, wobei die das Druckventil 37 aufnehmende Ausnehmung 38 in einem in den Zylinderdeckel 30 einschraubbaren Anschlussnippel 50 einer vom Kompressor wegführenden Druckleitung 51 ausgebildet ist, während die das Saugventil 41 aufnehmende Ausnehmung 44 in einem Nippel 52 ausgebildet ist, der den Kompressionsraum 34 mit einem im Zylinderdeckel 30 ausgebildeten Strömungskanal 58 verbindet.

In der Fig. 1 ist der Kolben 5 in seiner oberen Totpunktlage dargestellt, in der der Kompressionsraum 31 am kleinsten ist. Während des Saughubes des Kolbens 5 wird das dem Zylinderraum 43 zugeführte Gas bei geöffnetem Saugventil 41 durch die Durchtrittsöffnung 42 angesaugt. Während des Druckhubes wird das dabei auf einen Druck von z.B. 5 bar verdichtete Gas bei geöffnetem Druckventil 37 durch die Durchtrittsöffnung 36 in einen Zylinderraum 55 und von diesem über einen die Zylinderdeckel 27 und 28 verbindenden Strömungskanal 56 und einen Ringkanal 48 der durch den Zylinder 2 gebildeten zweiten Verdichtungsstufe zugeführt.

Das beim Saughub des Kolbens 6 durch die Durchtrittsöffnungen 42 in den Kompressionsraum 32 angesaugte Gas wird beim folgenden Druckhub auf einen Druck von z.B. 20 bar verdichtet und bei geöffnetem Druckventil 37 über einen die Zylinderdeckel 28 und 29 verbindenden Strömungskanal 57 und einen Ringkanal 49 der durch den Zylinder 3 gebildeten dritten Verdichtungsstufe zugeführt.

In der Fig. 1 ist der Kolben 7 des Zylinders 3 in der unteren Totpunktlage dargestellt, in der der Kompressionsraum 33 am grössten ist. Das beim Saughub des Kolbens 7 in den Kompressionsraum 33 angesaugte Gas wird beim folgenden Druckhub auf einen Druck von z.B. 60 bar verdichtet und über den die Zylinderdeckel 29 und 30 verbindenden Strömungskanal 58 sowie durch im Nippel 52 ausgebildete Verbindungskanäle 59 und 60 der durch den Zylinder 4 gebildeten vierten Verdichtungsstufe zugeführt.

Das beim Saughub des Kolbens 8 in den Kompressionsraum 34 angesaugte Gas wird beim Druckhub auf einen Druck von z.B. 180 bar verdichtet und bei geöffnetem Druckventil 37 über die Druckleitung 51 einem nicht dargestellten Gasbrennstoffbehälter zugeführt, der z.B. als Treibstofftank eines Kraftfahrzeuges ausgebildet sein kann.

Alle Druckventile 37 und Saugventile 41 sind, abgesehen von allfällig unterschiedlichen Abmessungen der zusammenwirkenden Teile, im wesentlichen gleich ausgebildet. Entsprechend der Darstellung in den Figuren 2, 3 und 4, die das Druckventil 37 des Zylinders 1 zeigen, enthält das Druckventil 37 einen die zugehörige Durchtrittsöffnung 36 vollständig überdeckenden, scheibenförmigen runden Ventilkörper 61 und eine runde Federplatte 62, unter deren Wirkung der Ventilkörper 61 mit einer ebenen Aufsetzfläche lose an einen die Durchtrittsöffnung 36 umgebenden Ventilsitz 63 anliegt. Darstellungsgemäss ist der Ventilsitz 63 unmittelbar an der den Kompressionsraum 31 begrenzenden Stirnplatte 35 ausgebildet. Der Ventilkörper 61 ist an der dem Ventilsitz 63 abgewandten Seite mit einer zentralen Erhebung 64 versehen, die z.B. durch einen zylindrischen Ansatz oder, wie in Fig. 2 dargestellt, durch eine kegelstumpffömige Verdickung des Ventilkörpers 61 gebildet sein kann. An der Erhebung 64 ist eine Auflagefläche 65 für eine zentrale Stützfläche 66 der Federplatte 62 ausgebildet. Die Federplatte 62 ist in der das Druckventil 37 umgebenden Ausnehmung 38 der Halteplatte 40 gegen den Ventilkörper 61 verspannt gehalten, wobei die Ausnehmung 38 mit einem ihren Querschnitt verengenden Absatz 67 ausgeführt ist. Der Absatz 67 ragt in einem ein Abheben des Ventilkörpers 61 zulassenden Abstand von diesem über den Ventilsitz 63 und bildet somit ein Widerlager für die an ihn unter Vorspannung anlegbare Randpartie 71 der Federplatte 62.

Entsprechend der Darstellung in den Figuren 2 und 3 kann die Ausnehmung 38 mit über ihren Umfang verteilt angeordneten örtlichen, nischenartigen Erweiterungen 68 ausgeführt sein, die bei geöffnetem Druckventil 37 eine verlustarme Durchströmung der Ausnehmung 38 durch das aus dem Kompressionsraum 31 austretende Gas gewährleisten. Es versteht sich, dass auch eine andere Anzahl Erweiterungen, oder gegebenenfalls nur eine einzige entsprechende Verbindungsöffnung, vorgesehen sein kann.

Wie insbesondere aus der Fig. 4 hervorgeht, sind in der Federplatte 62 drei über ihre Fläche in Umfangsrichtung gegeneinander versetzte Schlitze 70 ausgebildet, von denen jeder, von einem auf einer kreisringförmigen Randpartie 71 der Federplatte 62 liegenden Bezugspunkt 72 ausgehend, spiralartig im wesentlichen über die vier Quadranten A, B, C und D der Fläche der Federplatte 62 gegen deren zentrale Stützfläche 66 verläuft. Diese Stützfläche 66, welche der Auflagefläche 65 der Erhebung 64 entspricht, ist durch einen zwischen die inneren Enden 73 der drei Schlitze 70 eingeschriebenen, gedachten Kreis bestimmt. Die Schlitze 70 sind dabei so ausgeführt, dass sie, von ihrem jeweiligen Bezugspunkt 72 ausgehend, je einen entlang der Randpartie 71 verlaufenden Anfangsabschnitt E mit im Bereich des ersten Quadranten A gegen den zweiten Quadranten B hin zunehmender und am Anfang des zweiten Quadranten B abnehmender Breite, und einen über den Rest des zweiten Quadranten B und im wesentlichen über den dritten Quadranten C verlaufenden mittleren Abschnitt F mit im wesentlichen konstanter, geringer Breite sowie einen im Bereich des vierten Quadranten D verlaufenden Endabschnitt G mit gegen die Stützfläche 66 hin wieder zunehmender Breite aufweisen.

Der Verlauf der Schlitze 71 ist so gewählt, dass zwischen ihnen Stege 74 verbleiben, welche je mit einer Breite H ausgeführt sind, die, von der Randpartie 71 ausgehend, über die erste Hälfte ihrer Längenerstreckung kontinuierlich geringfügig abnimmt und über die zweite Hälfte ihrer Längenerstreckung gegen die zentrale Stützfläche 66 hin kontinuierlich geringfügig zunimmt. Die Stützfläche 66 kann ohne Oeffnung, und damit, wie die entsprechende Auflagefläche 65 der Erhebung 64, relativ klein ausgeführt sein. Diese Konstruktion ergibt daher, bei optimaler Ausnützung des Materials der Federplatte 62, eine Ausführung mit relativ langen, günstig beanspruchten Stegen 74, die bei kleinem Durchmesser der Federplatte 62 einen relativ grossen Federweg zulassen. Entsprechend wird bei Einhaltung eines minimalen Schadraumes eine maximale Auslenkung der Federplatte 62 erzielt, so dass die baulichen Abmessungen des Kompressors entsprechend klein gehalten werden können.

Die erfindungsgemässe Ventilausführung ist insbesondere für kleine, trockenlaufende Kompressoren geeignet, wobei die Ventilkörper 61 und Federplatten 62 z.B. Durchmesser von ca. 10 bis 12 mm aufweisen können. Die Federplatten 62 können aus Federstahl oder einem anderen, für Blattfedern geeigneten Material, wie Titan oder Beryllium, ausgeführt sein und je eine Dicke von 0,1 bis 0,3 mm aufweisen. Es versteht sich, dass auch Ausführungen mit anderen als den beschriebenen Abmessungen möglich sind. Die Ventilkörper 61 können aus Metall oder einem Kunststoff, z.B. Polyätherätherketon (PEEK), bestehen. In Verbindung mit der vorstehend beschriebenen Federplatte 62 kann insbesondere durch die Kunststoffausführung eine kostengünstige, massenund geräuscharme Ventilanordnung erzielt werden, welche jeweils schnell anspricht und welche einen Betrieb mit minimalem Verschleiss und entsprechend langen Standzeiten gewährleistet. Ein optimales Verhältnis zwischen der maximalen Auslenkung und der Federkraft der Federplatte 62 kann bei Ausführungen erzielt werden, bei denen die an der Erhebung 64 ausgebildete Auflagefläche 65 und die zentrale Stützfläche 66 der Federplatte 62 einen Durchmesser aufweisen, der etwa 1/4 bis 1/8 des Durchmessers des Ventilkörpers 61 beträgt.

Abgewandelte Ausführungsformen können Ventilkörper enthalten, die je mit einer konischen oder linsenförmigen Aufsetzfläche ausgeführt sind und mit entsprechend ausgebildeten Ventilsitzen zusammenwirken. Es ist auch eine Ausführung möglich, bei der der Ventilsitz an einem auswechselbaren Einsetzteil ausgebildet ist.

Die Erfindung ist nicht auf die Verwendung an Kompressoren der vorstehend beschriebenen und dargestellten Art beschränkt, sondern ist auch für andere, ein- oder mehrstufige Ausführungen, sowie für andere Anwendungen, z.B. für Leitungen, Atemluftkompressoren, Kompressoren für die Tieftemperaturtechnik oder Kompressoren zum Verdichten von CO₂, Stickstoff und dergleichen Medien geeignet. Die erfindungsgemässe Ventilanordnung ist ebenso für die Verwendung an Pumpen oder Leitungen für flüssige Medien, z.B. Wasser oder Flüssiggas, geeignet.

## Patentansprüche

1. Ventilanordnung, insbesondere für Kolbenkompressoren, Pumpen oder dergleichen, mit einem Bauteil (5, 30, 35, 46, 47), der eine von einem Fluid durchströmbare Durchtrittsöffnung (36, 42) enthält, und einem scheibenartigen Ventilkörper (61), welcher die Durchtrittsöffnung (36, 42) überdeckt und mit einem diese umgebenden Ventilsitz (63) zusammenwirkt und welcher zusammen mit einem gegen ihn verspannbaren Federelement frei beweglich in einer gegen die Durchtrittsöffnung (36 bzw. 42) hin offenen, vom Fluid durchströmbaren Ausnehmung (38 bzw. 44) eines den Ventilsitz (63) zumindest teilweise umgebenden Führungsteils angeordnet ist, wobei diese Ausnehmung (38, 44) in einem ein Abheben des Ventilkörpers (61) zulassenden Abstand vom Ventilsitz (63) mit nach innen vorstehenden Absätzen (67) ausgeführt ist, an denen die dem Ventilkörper (67) abgewandte Partie (71) des Federelementes unter Vorspannung anliegt, dadurch gekennzeichnet, dass der Ventilkörper (61) auf der dem Ventilsitz (63) abgewandten Seite mit einer zentralen örtlichen Erhebung (64) ausgeführt ist und dass das Federelement durch eine lose gegen diese Erhebung (64) verspannbare, runde Federplatte (62) gebildet ist, wobei die Erhebung (64) eine Auflagefläche (65) für eine zentrale Stützfläche (66) der Federplatte (62) aufweist.

2. Ventilanordnung nach Anspruch 1, dadurch gekennzeichnet, dass der mit dem Ventilkörper (61) zusammenwirkende Ventilsitz (63) unmittelbar an dem die Durchtrittsöffnung (36,42) enthaltenden Bauteil (5,30,35,46,47) ausgebildet ist.

3. Ventilanordnung nach Anspruch 1 oder 2, dadurch gekennzeichnet, dass der Ventilkörper (61) aus Kunststoff, z.B. einem Polyätherätherketon, besteht.

4. Ventilanordnung nach einem der vorangehenden Ansprüche, dadurch gekennzeichnet, dass die Erhebung (64) des Ventilkörpers (61) in Form eines Kegelstumpfes ausgebildet ist, und dass die der Federplatte (62) zugekehrte Auflagefläche (65) mit einem Durchmesser ausgeführt ist, der 1/4 bis 1/8 des Durchmessers des Ventilkörpers (61) beträgt.

5. Ventilanordnung nach einem der vorangehenden Ansprüche, dadurch gekennzeichnet, dass die Federplatte (62) aus Federstahl besteht und eine Dicke von 0,1 bis 0,3 mm aufweist.

6. Ventilanordnung nach einem der vorangehenden Ansprüche, dadurch gekennzeichnet, dass in der Federplatte (62) drei Schlitze (70) ausgebildet sind, von denen jeder, von einem Bezugspunkt (72) an der Randpartie (71) ausgehend, spiralartig im wesentlichen über die vier Quadranten (A, B, C, D) der Fläche der Federplatte (62) gegen die zentrale Stützfläche (66) verläuft, wobei diese zwischen den inneren Enden (73) der Schlitze (70) verbleibende Stützfläche (66) der an der Erhebung (64) des Ventilkörpers (61) ausgebildeten Auflagefläche (65) entspricht.

7. Ventilanordnung nach Anspruch 6, dadurch gekennzeichnet, dass jeder der Schlitze (70), vom Bezugspunkt (72) ausgehend, einen im wesentlichen über einen ersten Quadranten (A) verlaufenden Anfangsabschnitt (E) mit gegen den zweiten Quadranten (B) hin zunehmender und am Anfang dieses zweiten Quadranten (B) abnehmender Breite, und einen über den Rest des zweiten Quadranten (B) und den dritten Quadranten (C) verlaufenden mittleren Abschnitt (F) mit geringer, im wesentlichen konstanter Breite sowie einen über den vierten Quadranten (D) verlaufenden Endabschnitt (G) mit gegen den ersten Quadranten (A) hin zunehmender Breite aufweist.

8. Ventilanordnung nach der Anspruch 6 oder 7, dadurch gekennzeichnet, dass die Schlitze (70) drei von der Randpartie (71) gegen die zentrale Stützfläche (66) verlaufende Stege (74) begrenzen, welche, von der Randpartie (71) ausgehend, je mit einer im wesentlichen über die erste Hälfte ihrer Längenerstreckung kontinuierlich abnehmenden und im wesentlichen über die zweite Hälfte ihrer Längenerstreckung gegen die zentrale Stützfläche (66) hin kontinuierlich zunehmenden Breite (H) ausgeführt sind.

9. Ventilanordnung nach einem der vorangehenden Ansprüche, dadurch gekennzeichnet, dass die den Ventilkörper (61) und die Federplatte (67) aufnehmende Ausnehmung (38, 44) an ihrem Umfang mit mindestens einer ihren Querschnitt vergrössernden, örtlichen Erweiterung (68) versehen ist.

10. Verwendung einer Ventilanordnung nach einem der vorangehenden Ansprüche an einem Hubkolbenkompressor zum Verdichten von in einem Kraftfahrzeug als Treibstoff zu speicherndem Gas, z.B. Erdgas.

## Claims

1. A valve arrangement, more particularly for reciprocating compressors, pumps or the like, comprising a component (5, 30, 35, 46, 47) having a passage (36, 42) through which a fluid can flow, and a discoid lid (61) which covers the passage (36, 42) and co-operates with a valve seat (63) extending around said passage and which, together with a resilient element urgeable against it, is disposed for free movement in a recess (38, 44) in a guide part extending around the valve seat (13) at least to some extent, said recess (38, 44) being adapted to have a fluid flow therethrough and being open towards the passage (36, 42), and being formed with inwardly projecting steps (67) at a distance from the valve seat (63) such as to permit lifting of the lid (61), that part (71) of the resilient element which is remote from the lid (67) bearing with prestressing against said steps (67), characterised in that the lid (61) has, on the side remote from the valve seat (63), a central local protuberance (64) and in that the resilient element is formed by a round diaphragm plate (62) urgeable loosely against said protuberance (64), the protuberance (64) having an abutment surface (65) for a central thrust surface (66) of the diaphragm (62).

2. A valve arrangement according to claim 1, characterised in that the valve seat (63) co-operating with the lid (61) is devised directly on the component (5, 30, 35, 46, 47) containing the passage (36, 42).

3. A valve arrangement according to claim 1 or 2, characterised in that the lid (61) is made of plastics, for example, polyether etherketone.

4. A valve arrangement according to any of the previous claims, characterised in that the protuberance (64) of the valve lid (61) is frustum-shaped and in that the abutment surface (65) facing the diaphragm (62) has a diameter of from ¼ to ⅛ of the valve lid diameter.

5. A valve arrargement according to any of the previous claims, characterised in that the diaphragm (62) is made of spring steel and is from 0.1 to 0.3 mm thick.

6. A valve arrangement according to any of the previous claims, characterised in that the diaphragm (62) is formed with three slots (70) and each slot, starting from a reference position (72) on the edge part (71), extends in a spiral substantially over the four quadrants (A, B, C, D) of the surface of the diaphragm (62) towards the central thrust surface (66), the thrust surface (66) which remains between the inner ends (73) of the slots (70) corresponding to the abutment surface (65) on the valve lid protuberance (64).

7. A valve arrangement according to claim 6, characterlsed in that each slot (70) has, starting from the reference position (72): an initial part (E) which extends substantially over a first quadrant (A) with a width increasing towards the second quadrant (B) and decreasing at the start thereof; a central part (F) which extends over the remainder of the second quadrant (B) and over the third quadrant (C) with a reduced and substantially constant width; and a terminal part (G) which extends over the fourth quadrant (D) with a width increasing towards the first quadrant (A).

8. A valve arrangement according to claim 6 or 7, characterised in that the slots (70) bound three webs (74) which extend from the edge part (71) towards the central thrust surface (66) and which, starting from the edge part (71), each have a width (H) decreasing continuously substantlally over the first half of web length and increasing continuously substantially over the second half of web length towards the central thrust surface (66).

9. A valve arrangement according to any of the previous claims, characterised in that the recess (38, 44) receiving the lid (61) and the diaphragm (67) has on its periphery at least one local widering (68) increasing its cross-section.

10. Use of a valve arrangement according to any of the previous claims in a reciprocating compressor for compressing gas, such as natural gas, to be stored as fuel in a motor vehicle.

## Revendications

1. Dispositif à soupape, notamment pour compresseurs à piston, pompes ou similaires, comportant un composant (5, 30, 35, 46, 47) qui présente un orifice de passage (36, 42) pouvant être traversé par un fluide, et comportant un corps de soupape (61) en forme de disque qui recouvre l'orifice de passage (36, 42) et coopère avec un siège de soupape (63) entourant cet orifice et qui est placé, de manière à pouvoir se déplacer librement avec un élément à ressort pouvant être serré contre lui, dans un évidement (38 ou 44) ouvert vers l'orifice de passage (36 ou 42), traversé par le fluide, d'un élément de guidage entourant au moins partiellement le siège de soupape (63), cet évidement (38, 44) étant réalisé à une distance du siège de soupape (63) autorisant un relèvement du corps de soupape (61), avec des talons (67), faisant saillie vers l'intérieur, contre lesquels s'applique sous précontrainte la partie (71) de l'élément à ressort opposée au corps de soupape (61), caractérisé en ce que le corps de soupape (61) est réalisé, sur le côté opposé au siège de soupape (63), avec un bossage (64) local, central, et en ce que l'élément à ressort est formé par une plaque-ressort (62) ronde, pouvant être librement serrée contre ce bossage (64), le bossage (64) présentant une surface de support (65) pour une surface d'appui (66) centrale de la plaque-ressort (62).

2. Dispositif à soupape selon la revendication 1, caractérisé en ce que le siège de soupape (63), coopérant avec le corps de soupape (61), est directement formé sur le composant (5, 30, 35, 46, 47), contenant l'orifice de passage (36, 42).

3. Dispositif à soupape selon la revendication 1 ou 2, caractérisé en ce que le corps de soupape (61) est en matière plastique, par exemple en polyétheréther-cétone.

4. Dispositif à soupape selon l'une des revendications précédentes, caractérisé en ce que le bossage (64) du corps de soupape (61) a la forme d'un tronc de cône et en ce que la surface de support (65), tournée vers la plaque-ressort (62), présente un diamètre qui est compris entre 1/4 et 1/8 du diamètre du corps de soupape (61).

5. Dispositif à soupape selon l'une des revendications précédentes, caractérisé en ce que la plaque-ressort (62) est en acier à ressort et présente une épaisseur comprise entre 0,1 et 0,3 mm.
6. Dispositif à soupape selon l'une des revendications précédentes, caractérisé en ce qu'il est formé dans la plaque-ressort (62) trois fentes (70) dont chacune, partant d'un point de référence (72) sur la partie de bordure (71), s'étend en spirale, à peu près sur les quatre quadrants (A, B, C, D) de la surface de la plaque-ressort (62), vers la surface d'appui (66) centrale, celle-ci correspondant à la surface d'appui (66), restant entre les extrémités intérieures (73) des fentes (70), de la surface de support (65) formée sur le bossage (64) du corps de soupape (61).

7. Dispositif à soupape selon la revendication 6, caractérisé en ce que chacune des fentes (70), partant du point de référence (72), présente une portion initiale (E), s'étendant à peu près sur un premier quadrant (A), avec une largeur augmentant vers le deuxième quadrant (B) et diminuant au début de ce deuxième quadrant (B), et une portion centrale (F), s'étendant sur le reste du deuxième quadrant (B) et le troisième quadrant (C), avec une largeur réduite à peu près constante ainsi qu'une portion terminale (G), s'étendant sur le quatrième quadrant (D), avec une largeur augmentant vers le premier quadrant (A).

8. Dispositif à soupape selon la revendication 6 ou 7, caractérisé en ce que les fentes (70) délimitent trois cloisons (74) s'étendant depuis la partie de bordure (71) vers la surface d'appui (66) centrale, lesquelles, partant de la partie de bordure (71), présentent une largeur (H) diminuant en continu sur à peu près la première moitié de leur longueur et augmentant en continu, sur à peu près la deuxième moitié de leur longueur, vers la surface d'appui (66) centrale.

9. Dispositif à soupape selon l'une des revendications précédentes, caractérisé en ce que l'évidement (38, 44) logeant le corps de soupape (61) et la plaque-ressort (67) est pourvu, sur son pourtour, d'au moins un élargissement (68) local augmentant sa section transversale.

10. Utilisation d'un dispositif à soupape selon l'une des revendications précédentes pour un compresseur à piston alternatif, pour comprimer du gaz, par exemple du gaz naturel, à stocker comme carburant dans un véhicule automobile.
